# EUROPÄISCHE PATENTSCHRIFT

(11) **EP 3 880 591 B1**
(45) Veröffentlichungstag und Bekanntmachung des Hinweises auf die Patenterteilung: **15.05.2024**
(21) Anmeldenummer: 19791203.3
(22) Anmeldetag: 18.10.2019
(51) Int. Cl.: B65H 19/28, B65H 19/26

(54) **AUFWICKELVERFAHREN**
WINDING METHOD
PROCÉDÉ D'ENROULEMENT

(30) Priorität: 15.11.2018 DE 102018128673
(43) Veröffentlichungstag der Anmeldung: 22.09.2021
(73) Patentinhaber: Voith Patent GmbH, 89522 Heidenheim (DE)
(72) Erfinder: WETSCHENBACHER, Ewald, 73485 Zöbingen (DE); MÜLLER, Malte, 89567 Giengen (DE); WOHLFAHRT, Matthias, 89522 HEIDENHEIM (DE)
(74) Vertreter: Voith Patent GmbH - Patentabteilung
(86) Internationale Anmeldenummer: PCT/EP2019/078323
(87) Internationale Veröffentlichungsnummer: WO 2020/099061

(56) Entgegenhaltungen:
- DE-A1- 19 907 550
- DE-A1-102007 000 798
- US-A1- 2015 284 211

## Beschreibung

Die Erfindung betrifft ein Verfahren zum Aufwickeln einer laufenden Materialbahn, insbesondere einer Papier-, Karton-, Tissue- oder einer anderen Faserstoffbahn, bei dem die Materialbahn nacheinander auf mehrere Wickelkerne zu Wickelrollen aufgewickelt wird, wobei die Materialbahn über einen Umfangsbereich einer, mit der zu bildenden Wickelrolle einen Wickelspalt bildenden Wickelwalze geführt wird.

Ein solches Verfahren sowie eine derartige Wickelmaschine sind beispielsweise aus der europäischen Patentschrift EP 0 483 092 B1 oder aus der internationalen Patentanmeldung WO 98/52858 A1 hinlänglich bekannt. Sie werden am Ende einer der Herstellung oder Veredelung einer Materialbahn dienenden Maschine eingesetzt. Sie können aber auch dazu dienen, eine bereits fertig gewickelte Wickelrolle umzuwickeln. Bei der betreffenden Maschine kann es sich zum Beispiel um eine Papier- oder Kartonmaschine handeln.

Mit den heute bekannten Verfahren wird die laufende Materialbahn kontinuierlich, das heißt ohne Unterbrechung nacheinander auf mehrere Wickelkerne zu Wickelrollen aufgewickelt. Auf diese Weise wird sowohl Gutmaterial als auch im Regelfall unverkäufliches Ausschussmaterial aufgewickelt. Wurde nun unverkäufliches Ausschussmaterial auf einen Wickelkern aufgewickelt, so wird es üblicherweise durch Abschwarten an der Wickelrolle, durch ein Herausschneiden an einem nachfolgenden Umroller oder durch ein Aussortieren in einem nachfolgenden Herstellungs- oder Veredelungsschritt, beispielsweise mittels eines Querschneiders, entfernt. Diese dargelegten und bekannten Methoden sind sehr aufwands- und zeitintensiv und führen somit zu Zeit- und Produktionsverlusten bei einem finanziellen und vorrichtungsmäßigen Mehraufwand.

Alternativ kann auch der Wickelvorgang unterbrochen werden, in dem die unverkäufliche Materialbahn in einer der Wickelmaschine in Laufrichtung der Materialbahn vorgelagerten Trockenpartie abgeschlagen und beispielsweise in einen Pulper abgeführt wird. Somit wird bei dieser bekannten Methode ein Aufwickeln von Ausschussmaterial verhindert. Jedoch zieht eine derartige Unterbrechung des Wickelvorgangs bei einem erneuten Erreichen wenigstens einer gewünschten Qualitätseigenschaft einen prozesstechnisch nicht einfachen Streifenaufführvorgang und einen Zeit- und Produktionsverlust in der Produktion mit sich.

In der DE 10 2007 000 798 wird daher ein Verfahren vorgeschlagen, bei dem der neue Wickelkern nach Wegführung des aufgewickelten Wickelkerns mit der Wickelwalze einen neuen Wickelspalt bildet, ein vor der Wickelwalze angeordnetes Schneidmittel einen Bahnrandstreifen heraustrennt und dieser mittels eines Trennmittels bei Durchlaufen des neuen Wickelspaltes durchtrennt, breitgefahren und abgeführt wird. Dies ist relativ aufwendig.

Unter dem Begriff "Qualitätseigenschaft" ist im Rahmen der vorliegenden Offenbarung jegliche Eigenschaft der Materialbahn, wie beispielsweise das Flächengewicht, die Faserorientierung, das Reißlängenverhältnis, die Opazität, die Oberflächenrauigkeit, das Schrumpfungsquerprofil, der Trockengehalt, die Zusammensetzung, usw., zu verstehen.

Die Aufgabe der Erfindung ist es daher mit möglichst geringem Aufwand und Verlust eine Änderung der Qualitätseigenschaft der Materialbahn zu ermöglichen.

Erfindungsgemäß wird die Aufgabe durch den Anspruch 1 gelöst.

Mit Vorteil erfolgt das Durchtrennen der Materialbahn in beiden Fällen vor einem bereits existierenden oder noch zu bildendem Spalt zwischen der Wickelwalze und dem neuen Wickelkern.

Die eine Ausschussqualität aufweisende Materialbahn wird also weder in einer der Wickelmaschine in Laufrichtung der Materialbahn vorgelagerten Sektion der Wickelmaschine, beispielsweise der Trockenpartie, abgeschlagen noch auf den Wickelkern zu einer Wickelrolle aufgewickelt. Sie wird vielmehr ohne jegliche Produktionsunterbrechung bahnbreit ausgeschleust und entsorgt.

Die unmittelbare Abführung erfolgt vorzugsweise in einen unterhalb des Wickelspalts angeordneten Pulper, die mittelbare Abführung kann beispielsweise über ein Fördermittel in einen entfernt angeordneten Pulper erfolgen.

Weiterhin kann das erfindungsgemäße Verfahren automatisiert ablaufen und mit dem vollständigen Überführen der abgeführten Materialbahn auf den neuen Wickelkern beendet werden.

Das erfindungsgemäße Verfahren zum Aufwickeln einer laufenden Materialbahn erlaubt also ein gezieltes Unterbrechen des Aufwickelvorgangs bei Vorliegen einer eine Ausschussqualität aufweisenden Materialbahn und ein gezieltes Fortführen des gewöhnlichen Aufwickelvorgangs nach Erreichung wenigstens einer gewünschten Qualitätseigenschaft in der Materialbahn.

Ein weiteres Merkmal für die Durchführung des erfindungsgemäßen Verfahrens kann auch die Nichterfüllung bzw. erneute Erfüllung eines Produktionsmerkmals der Materialbahn, wie beispielsweise die Bahngeschwindigkeit, die Bahnbreite, die Produktionsmenge, usw., sein.

Erfindungsgemäß ergibt sich dabei eine wesentliche Vereinfachung der Konstruktion, wenn die Bildung des ersten und des zweiten Bahnanfangs mittels der gleichen Trennvorrichtung erfolgt.

Der neue Wickelkern kann vor oder während des ersten Trennens der Materialbahn oder erst nach dem Durchtrennen und bahnbreiten Abführen der Materialbahn in den Pulper, muss jedoch spätestens vor der Überführung der Materialbahn auf den neuen Wickelkern gegen die Wickelwalze gedrückt werden.

Um bei Kontakt zwischen Wickelwalze und neuem Wickelkern einem Mitlaufen des ersten neuen Bahnanfangs an dem neuen Wickelkern entgegenzuwirken, sollte sich die Bahnspitze diesen ersten Bahnanfangs in einem Endbereich des Wickelkerns befinden und der Spalt zwischen dem neuen Wickelkern und der Wickelwalze in diesem Endbereich zumindest bis zur sicheren Führung dieses Bahnanfangs in den Pulper einseitig geöffnet sein.

Im Hinblick auf eine prozesssichere Erzeugung des Materialbahnstreifens erfolgt das Trennen der Materialbahn mittels eines oder mehrerer auf den Schnittbereich gerichteter Strahlen mit einer hohen Energiedichte, insbesondere Wasser- oder Laserstrahlen.

Dabei beginnt das Trennen der Materialbahn mit der Bildung einer Bahnspitze und setzt sich dann unter Ausbildung eines bahnbreit werdenden Bahnstreifens fort.

Der Schnittbereich befindet sich mit Vorteil im Umschlingungsbereich der Wickelwalze, da die Materialbahn so beim Schneiden abgestützt wird. Allerdings kann es zur Schonung der Mantelfläche der Wickelwalze ebenso von Vorteil sein, wenn der Schnittbereich vor der Wickelwalze, vorzugsweise bis zu maximal 3 m und insbesondere bis zu höchstens 0,1 m vor der Wickelwalze liegt.

Je nach Anwendungsfall und Ausgestaltung der Wickelmaschine ist die Bahnspitze des Materialbahnstreifens auf der Triebseite oder auf der Führerseite oder in der Mitte der Materialbahn angeordnet. In bevorzugter Ausführung wird sie auf der Seite angeordnet sein, auf welcher bereits der in der Wickelmaschine vorgeordnete Überführstreifen angeordnet ist. Dies ist im Regelfall auf der Führerseite.

Bei diesem Verfahren erfolgen beide Trennvorgänge ausschließlich vor einem Wickelspalt, was den Aufwand erheblich reduziert und die Vorrichtung vereinfacht.

Der bereits aufgewickelte Wickelkern kann mit Vorteil vor oder während des ersten Trennens der Materialbahn unter Ausbildung eines freien Zuges der Materialbahn von der Wickelwalze in eine Wickelendposition wegbewegt und dort nach erfolgter bahnbreiter Überführung der Materialbahn (auf den neuen Wickelkern) zum Stillstand abgebremst werden.

Dies schafft einerseits einen gewissen Freiraum für den beabsichtigten Wickelrollenwechsel, andererseits begünstigt eine derartige Wegbewegung und Abbremsung eine sichere Betriebsweise der Wickelmaschine.

Um nach dem Wegführen des aufgewickelten Wickelkerns, insbesondere dann wenn auch der neue Wickelkern nicht mit der Wickelwalze in Kontakt steht, eine sichere Bahnführung zu gewährleisten, sollte der Bahnzug nach dem Wegführen des aufgewickelten Wickelkerns über eine oder mehrere, vor der Wickelwalze angeordnete Leit- und/oder Breistreckwalzen erhöht werden, indem diese jeweils geringfügig vorauseilen.

Alternativ kann es aber im Interesse einer sicheren Bahnführung ebenso vorteilhaft sein, wenn der bereits aufgewickelte Wickelkern bis zum Überführen der Materialbahn auf die neue Wickelrolle mit der Wickelwalze in Kontakt bleibt. Um dabei einem Mitlaufen des ersten neuen Bahnanfangs an dem bereits aufgewickelten Wickelkern entgegenzuwirken, sollte sich die Bahnspitze dieses ersten Bahnanfangs in einem Endbereich des Wickelkerns befinden und der Spalt zwischen dem bereits aufgewickelten Wickelkern und der Wickelwalze in diesem Endbereich zumindest bis zur sicheren Führung dieses Bahnanfangs in den Pulper einseitig geöffnet sein.

Nachfolgend soll die Erfindung anhand mehrerer Ausführungsbeispiele näher erläutert werden. Die genannten Merkmale können dabei nicht nur in der dargestellten Kombination vorteilhaft umgesetzt werden, sondern auch einzeln untereinander kombiniert werden. In der beigefügten Zeichnung zeigen die Figuren 1 bis 3 unterschiedliche Wickelanordnungen in schematischer Seitenansicht.

Die im Folgenden beschriebenen Wickelmaschinen eignen sich allgemein zum Aufwickeln einer laufenden Materialbahn 1. Die Wickelmaschine kann am Ende einer Maschine zur Herstellung oder Veredelung einer laufenden Materialbahn 1 angeordnet werden, um die fertige und laufende Materialbahn 1 zu einer Wickelrolle 4 aufzuwickeln. Die Wickelmaschine kann aber auch zum Umrollen fertiger Wickelrollen 4 verwendet werden. Rein beispielhaft wird davon ausgegangen, dass es sich hier um eine Wickelmaschine zum Aufwickeln einer fortlaufenden Faserstoffbahn, insbesondere einer Papier- oder Kartonbahn handelt.

In der Wickelmaschine wird die laufende Materialbahn 1 nacheinander auf mehrere Wickelkerne 2,3, insbesondere Tamboure, zu Wickelrollen 4 aufgewickelt. Dabei wird die aufzuwickelnde Materialbahn 1 über einen Umfangsbereich einer ortsfest oder vorzugsweise bewegbar gelagerten Wickelwalze 6, insbesondere Tragtrommel, geführt. Die Wickelwalze 6 bildet hierbei mit der zu bildenden Wickelrolle 4 einen Wickelspalt 8.

Wird nun von einer nicht explizit dargestellten, dem Fachmann jedoch bekannten Qualitätsmesseinrichtung festgestellt, dass wenigstens eine gewünschte Qualitätseigenschaft der Materialbahn 1 nicht mehr gegeben ist, so wird die Materialbahn 1 vor dem Wickelspalt 8 durchtrennt und dieser erste, neue Bahnanfang nach dem Wickelspalt 8 von der Wickelwalze 6 in einen Pulper 7 geführt. Um die Ablösung der Materialbahn 1 von der Wickelwalze 6 zu unterstützen, ist dieser ein Schaber 5 zugeordnet.

Nach Erreichen der gewünschten Qualitätseigenschaft wird die Materialbahn 1 vor dem Wickelspalt 8 wieder durchtrennt und der dabei entstehende zweite, neue Bahnanfang auf eine neuen Wickelkern 3 aufgewickelt.

Beide Trennvorgänge werden erfindungsgemäß von der gleichen Trennvorrichtung 9 vorgenommen. Die Trennvorrichtung 9 umfasst einen oder mehrere Strahlen mit einer hohen Energiedichte, insbesondere einen oder mehrere Wasserstrahlen, die im Schnittbereich auf die Materialbahn 1 gerichtet sind.

Das Schneiden auf der Wickelwalze 6 gemäß Figur 2 und 3 ist sehr sicher und mit einer stabilen Bahnführung verbunden.

Allerdings kann es zur Schonung der Mantelfläche der Wickelwalze 6 vorteilhaft sein, wenn wie in Figur 1 gezeigt, das Schneiden vor der Wickelwalze 6, vorzugsweise höchstens 0,1 m vor der Wickelwalze 6 erfolgt.

Dabei beginnt das Trennen der Materialbahn 1 mit der Bildung einer Bahnspitze und setzt sich dann mit der Bewegung des Wasserstrahls quer zur Bahnlaufrichtung 11 unter Ausbildung eines bahnbreit werdenden Bahnstreifens fort.

Der Bahnstreifen kann dabei an einem Rand der Materialbahn 1 oder aber innerhalb der Materialbahn 1, insbesondere in deren Mitte herausgetrennt werden.

Befindet sich der Bahnstreifen am Rand, so wird der Wasserstrahl der Trennvorrichtung 9 zur Trennung der Materialbahn 1 zum gegenüberliegenden Rand der Materialbahn 1 bewegt.

Zur Heraustrennung eines Bahnstreifens innerhalb der Materialbahn 1 sollten zwei Wasserstrahlen zur Bildung der Bahnspitze zum Einsatz kommen, die dann zum Verbreitern des Bahnstreifens und letztendlich Durchtrennen der Materialbahn 1 jeweils zu einem anderen Rand der Materialbahn 1 bewegt werden.

Bei den in Figur 1 und 2 gezeigten Wickelanordnungen bleibt die Wickelrolle 4, d.h. der bereits aufgewickelte Wickelkern 2 bis zum Überführen der Materialbahn 1 auf die neue Wickelrolle 3 mit der Wickelwalze 6 in Kontakt. Dementsprechend wird der erste, neue Bahnanfang sowie die sich anschließende Materialbahn 1 nach dem erstmaligen Durchtrennen der Materialbahn 1 durch den alten Wickelspalt 8 zwischen der Wickelwalze 6 und der Wickelrolle 4 in den Pulper 7 geführt. Um ein Mitlaufen an der vollen Wickelrolle 4 zu vermeiden, befindet sich die Bahnspitze des ersten Bahnanfangs auf Führer- oder Triebseite. Bis zur sicheren Führung der ersten Bahnanfangs in den Pulper 7 ist der alte Wickelspalt 8 einseitig im Bereich der Bahnspitze geöffnet.

Der neue Wickelkern 3 kann gemäß Figur 1 bereits vor oder während des ersten Trennens der Materialbahn 1 gegen die Wickelwalze 6 gedrückt werden. Auch hierbei sollte zur Vermeidung eines Mitlaufens der ersten Bahnspitze der Spalt zwischen Wickelwalze 6 und neuem Wickelkern 2 im Bereich der Bahnspitze bis zur sicheren Weiterführung einseitig geöffnet sein.

Alternativ ist es entsprechend Figur 2 aber auch möglich, dass der neue Wickelkern 3 erst nach dem Durchtrennen und bahnbreiten Abführen der Materialbahn 1 in den Pulper 7 gegen die Wickelwalze 6 gedrückt wird.

In beiden Fällen befindet sich die Trennvorrichtung 9 in Bahnlaufrichtung 11 vor dem neuen Wickelkern 3.

Bei Figur 3 wird die zu bildende Wickelrolle 4 vor oder während des ersten Trennens der Materialbahn 1 von der Wickelwalze 6 bei Auflösung des Wickelspalts 8 und bei Ausbildung eines freien Zugs 10 in der Materialbahn 1 wegbewegt.

Zeitgleich oder zeitlich versetzt wird ein neuer Wickelkern 3 an die Wickelwalze 6 bei Ausbildung eines neuen Wickelspalts 8 gebracht. Die Bringung des neuen Wickelkerns 3 an die Wickelwalze 6 bei Ausbildung des neuen Wickelspalts 8 kann entweder unmittelbar oder zu einem späteren Zeitpunkt, jedoch spätestens vor der Überführung der Materialbahn 1 auf den neuen Wickelkern 3 erfolgen.

Auch hier sollte zur Vermeidung eines Mitlaufens der ersten Bahnspitze der Spalt zwischen Wickelwalze 6 und neuem Wickelkern 2 im Bereich der Bahnspitze bis zur sicheren Weiterführung einseitig geöffnet sein.

Um auch bei geöffnetem Wickelspalt 8 eine sichere Bahnführung zu gewährleisten, sollte der Bahnzug nach dem Wegführen des aufgewickelten Wickelkerns 2 über eine oder mehrere vor derWickelwalze 6 angeordnete Leit- und/oder Breistreckwalzen erhöht werden.

Im Allgemeinen wird der neue Wickelkern 3 mittels eines Hebelpaares aus einem nicht dargestellten, dem Fachmann jedoch bekannten Tambourmagazin entnommen und in eine Warteposition gebracht. In dieser Warteposition wird der neue Wickelkern 3 vorzugsweise mittels mindestens eines nicht dargestellten Zentrumsantriebs auf die Umfangsgeschwindigkeit der Wickelwalze 6 vorbeschleunigt und danach an die Wickelwalze 6 angelegt.

Zusammenfassend ist festzuhalten, dass durch die Erfindung ein Verfahren geschaffen wurde, mit dem ein unverkäuflicher Abschnitt einer aufzuwickelnden Materialbahn 1 im Vergleich mit den bekannten Methoden auf einfachere und kostengünstigere Weise bei einem geringeren vorrichtungsmäßigen Aufwand gehandhabt werden kann.

## Patentansprüche

1. Verfahren zum Aufwickeln einer laufenden Materialbahn (1), insbesondere einer Papier-, Karton-, Tissue- oder einer anderen Faserstoffbahn, bei dem die Materialbahn (1) nacheinander auf mehrere Wickelkerne (2,3) zu Wickelrollen (4) aufgewickelt wird, wobei die Materialbahn (1) über einen Umfangsbereich einer, mit der zu bildenden Wickelrolle (4) einen Wickelspalt (8) bildenden Wickelwalze (6) geführt wird, wobei die Materialbahn (1) bei Änderung einer Qualitätseigenschaft derselben vor dem Wickelspalt (8) durchtrennt, dieser erste, neue Bahnanfang von der Wickelwalze (6) in einen Pulper (7) geführt und die Materialbahn (1) nach dem Erreichen der gewünschten Qualitätseigenschaft vor dem Wickelspalt (8) wieder durchtrennt und der dabei entstehende zweite, neue Bahnanfang auf eine neuen Wickelkern (3) aufgewickelt wird, **dadurch gekennzeichnet,**
**dass** die Bildung des ersten und des zweiten Bahnanfangs mittels der gleichen Trennvorrichtung (9) erfolgt.

2. Verfahren nach Anspruch 1, **dadurch gekennzeichnet,**
**dass** das Trennen der Materialbahn (1) mittels eines oder mehrerer auf den Schnittbereich gerichteter Wasserstrahlen erfolgt.

3. Verfahren nach Anspruch 1 oder 2, **dadurch gekennzeichnet,**
**dass** das Trennen der Materialbahn (1) mit der Bildung einer Bahnspitze beginnt und unter Ausbildung eines breiter werdenden Bahnstreifens erfolgt.

4. Verfahren nach einem der vorhergehenden Ansprüche, **dadurch gekennzeichnet, dass** das Trennen der Materialbahn (1) im Umschlingungsbereich der Wickelwalze (6) erfolgt.

5. Verfahren nach einem der Ansprüche 1 bis 3, **dadurch gekennzeichnet, dass** das Trennen der Materialbahn (1) vor der Wickelwalze (6), vorzugsweise bis zu maximal 3 m und insbesondere bis zu höchstens 0,1 m vor der Wickelwalze (6) erfolgt.

6. Verfahren nach einem der vorhergehenden Ansprüche, **dadurch gekennzeichnet,**
**dass** der neue Wickelkern (3) erst nach dem Durchtrennen und bahnbreiten Abführen der Materialbahn (1) in den Pulper (7) gegen die Wickelwalze (6) gedrückt wird.

7. Verfahren nach einem der Ansprüche 1 bis 5,
**dadurch gekennzeichnet,**
**dass** der neue Wickelkern (3) vor oder während des ersten Trennens der Materialbahn (1) gegen die Wickelwalze (6) gedrückt wird.

8. Verfahren nach einem der vorhergehenden Ansprüche,
**dadurch gekennzeichnet,**
**dass** der bereits aufgewickelte Wickelkern (2) vor oder während des ersten Trennens der Materialbahn (1) unter Ausbildung eines freien Zuges (10) der Materialbahn (1) von der Wickelwalze (6) wegbewegt wird.

9. Verfahren nach Anspruch 8,
**dadurch gekennzeichnet,**
**dass** der Bahnzug nach dem Wegführen des aufgewickelten Wickelkerns (2) über eine oder mehrerevor der Wickelwalze (6) angeordnete Leit- und/oder Breistreckwalzen erhöht wird.

10. Verfahren nach einem der Ansprüche 1 bis 7,
**dadurch gekennzeichnet,**
**dass** der bereits aufgewickelte Wickelkern (2) bis zum Überführen der Materialbahn (1) auf die neue Wickelrolle (3) mit der Wickelwalze (6) in Kontakt bleibt.

## Claims

1. Method for winding a running material web (1), in particular a paper, cardboard, tissue or another fibrous material web in the case of which the material web (1) is wound consecutively onto several winding cores (2, 3) to form winding rolls (4), wherein the material web (1) is guided over a circumferential region of a winding roller (6) which forms a winding gap (8) with the winding roll (4) to be formed, wherein the material web (1) severs in the event of a change of a quality property thereof in front of the winding gap (8), this first, new beginning of the web is guided by the winding roller (6) into a pulper (7) and the material web (1) is severed again before reaching the desired quality property in front of the winding gap (8) and the thereby arising second, new beginning of the web is wound onto a new winding core (3), **characterized in that**
the formation of the first and second beginning of the web is performed by means of the same separating device (9) .

2. Method according to Claim 1, **characterized in that** the separation of the material web (1) is performed by one or more water jets directed onto the cutting region.

3. Method according to Claim 1 or 2, **characterized in that**
the separation of the material web (1) begins with the formation of a web forefront and is performed with the formation of a web strip which becomes wider.

4. Method according to any one of the preceding claims, **characterized in that**
the separation of the material web (1) is performed in the looping region of the winding roller (6).

5. Method according to any one Claims 1 to 3, **characterized in that**
the separation of the material web (1) is performed in front of the winding roller (6), preferably up to a maximum of 3 m and in particular at most 0.1 m in front of the winding roller (6).

6. Method according to any one of the preceding claims, **characterized in that**
the new winding core (3) is pushed against the winding roller (6) only after the severing and web-wide discharge of the material web (1) into the pulper (7).

7. Method according to any one Claims 1 to 5, **characterized in that**
the new winding core (3) is pushed against the winding roller (6) before or during the first separation of the material web (1).

8. Method according to any one of the preceding claims, **characterized in that**
the already wound winding core (2) is moved away from the winding roller (6) before or during the first separation of the material web (1) with the formation of a free draw (10) of the material web (1).

9. Method according to Claim 8, **characterized in that** the web tension is increased after the guiding away of the wound winding core (2) over one or more guide and/or spreader rollers arranged in front of the winding roller (6) .

10. Method according to any one of Claims 1 to 7, **characterized in that**
the already wound winding core (2) remains in contact with the winding roller (6) until the material web (1) is transferred to the new winding roll (3).

## Revendications

1. Procédé pour enrouler une bande de matériau en circulation (1), notamment une bande de papier, de carton, de papier mince ou d'une autre matière fibreuse, selon lequel la bande de matériau (1) est enroulée successivement sur plusieurs noyaux d'enroulement (2, 3) en rouleaux d'enroulement (4), la bande de matériau (1) étant guidée sur une zone périphérique d'un cylindre d'enroulement (6) formant une fente d'enroulement (8) avec le rouleau d'enroulement (4) à former, la bande de matériau (1) étant sectionnée avant la fente d'enroulement (8) en cas de modification d'une caractéristique de qualité de celle-ci, ce premier nouveau début de bande étant guidé par le cylindre d'enroulement (6) dans un pulpeur (7) et la bande de matériau (1) étant à nouveau sectionnée avant la fente d'enroulement (8) après l'obtention de la caractéristique de qualité souhaitée et le deuxième nouveau début de bande ainsi obtenu étant enroulé sur un nouveau noyau d'enroulement (3), **caractérisé en ce que**
la formation du premier et du deuxième début de bande s'effectue au moyen du même dispositif de sectionnement (9) .

2. Procédé selon la revendication 1, **caractérisé en ce que** le sectionnement de la bande de matériau (1) s'effectue au moyen d'un ou plusieurs jets d'eau dirigés vers la zone de coupe.

3. Procédé selon la revendication 1 ou 2, **caractérisé en ce que** le sectionnement de la bande de matériau (1) commence par la formation d'une pointe de bande et s'effectue en formant un ruban de bande qui s'élargit.

4. Procédé selon l'une quelconque des revendications précédentes, **caractérisé en ce que** le sectionnement de la bande de matériau (1) s'effectue dans la zone d'enroulement du cylindre d'enroulement (6).

5. Procédé selon l'une quelconque des revendications 1 à 3, **caractérisé en ce que** le sectionnement de la bande de matériau (1) s'effectue avant le cylindre d'enroulement (6), de préférence jusqu'à 3 m maximum et notamment jusqu'à 0,1 m au plus avant le cylindre d'enroulement (6).

6. Procédé selon l'une quelconque des revendications précédentes, **caractérisé en ce que** le nouveau noyau d'enroulement (3) n'est pressé contre le cylindre d'enroulement (6) qu'après que la bande de matériau (1) a été coupée et évacuée en largeur de bande dans le pulpeur (7).

7. Procédé selon l'une quelconque des revendications 1 à 5, **caractérisé en ce que** le nouveau noyau d'enroulement (3) est pressé contre le cylindre d'enroulement (6) avant ou pendant le premier sectionnement de la bande de matériau (1).

8. Procédé selon l'une quelconque des revendications précédentes, **caractérisé en ce que** le noyau d'enroulement (2) déjà enroulé est éloigné du cylindre d'enroulement (6) avant ou pendant le premier sectionnement de la bande de matériau (1) en formant une traction libre (10) de la bande de matériau (1).

9. Procédé selon la revendication 8, **caractérisé en ce que** la traction de la bande est augmentée après l'éloignement du noyau d'enroulement (2) enroulé, par l'intermédiaire d'un ou de plusieurs cylindres de guidage et/ou d'étirage agencés avant le cylindre d'enroulement (6) .

10. Procédé selon l'une quelconque des revendications 1 à 7, **caractérisé en ce que** le noyau d'enroulement (2) déjà enroulé reste en contact avec le cylindre d'enroulement (6) jusqu'au transfert de la bande de matériau (1) sur le nouveau rouleau d'enroulement (3).
